# EUROPÄISCHE PATENTSCHRIFT

(11) **EP 0 263 281 B1**
(45) Veröffentlichungstag und Bekanntmachung des Hinweises auf die Patenterteilung: **24.10.1990**
(21) Anmeldenummer: 87112220.6
(22) Anmeldetag: 22.08.1987
(51) Int. Cl.: B25D 17/12, E21B 4/14, E21B 7/26, E21B 7/20, E21B 21/00, F01N 1/10

(54) **Pneumatisches Rammbohrgerät**
Pneumatic boring ram
Mouton de forage pneumatique

(30) Priorität: 10.10.1986 DE 3634579
(43) Veröffentlichungstag der Anmeldung: 13.04.1988
(73) Patentinhaber: Schmidt, Paul, D-5940 Lennestadt 1/Saalhausen (DE)
(72) Erfinder: Schmidt, Paul, D-5940 Lennestadt 1/Saalhausen (DE)
(74) Vertreter: König, Reimar, Dr.-Ing.

(56) Entgegenhaltungen:
- CA-A- 1 155 400
- CH-A- 351 921
- CH-A- 378 820
- DE-C- 14 978
- US-A- 4 134 472
- US-A- 4 144 941
- US-A- 4 196 783
- US-A- 4 424 883

## Beschreibung

Die Erfindung betrifft ein pneumatisches Rammbohrgerät, bei dem ein axial hin- und herbewegter, von einer am Gehäuse befestigten Druckluftleitung mit Luft versorgter Kolben seine Schlagenergie an das Gehäuse und/oder dessen Schlagspitze abgibt.

Derartige Rammbohrgeräte (vgl. beispielsweise US-A 4 144 941) auch unter der Bezeichnung Bodenraketen bekannt, dienen in erster Linie dazu, Versorgungsleitungen für Wasser oder Elektrizität sowie Telefonkabel zu verlegen, ohne die Straßendecke oder die Bürgersteige aufreißen zu müssen. Sie besitzen gewöhnlich eine von einem pneumatisch betriebenen Schlagkolben beaufschlagte Schlagspitze. Beim Vortrieb der Schlagspitze wird der Schlagkolben in einem rohrförmigen Gehäuse hin- und herbewegt, indem über eine Druckluftleitung zugeführte Druckluft wechselweise die vordere und die rückwärtige Stirn des Schlagkolbens beaufschlagt. Durchtrittsöffnungen im rückwärtigen Gehäuseende erlauben den Austritt der Abluft in den von dem Rammbohrgerät geschaffenen Erdkanal und von dort ins Freie.

Wie bei den meisten Druckluftgeräten werden auch bei Rammbohrgeräten der Druckluft Schmierstoffe wie z.B. Mineralöle oder andere Zusätze beigemischt. Diese Zusatzstoffe gelangen als Nebel zusammen mit der Abluft ins Freie und stellen eine Gefahr für das Bedienungspersonal und die Umwelt dar.

Der von den meisten Rammbohrgeräten erzeugte Lärm übersteigt häufig den auf Dauer gesundheitsschädlichen Pegel von 90 dBA. Auch bei einem vorwiegend unter der Erdoberfläche arbeitenden Rammbohrgerät wird dieser Pegel meist überschritten. Insbesondere wenn gleichzeitig mit dem Rammen ein Leitungsrohr eingezogen wird, dringt erheblicher Lärm nach außen, da das Rohr wie ein Schallrohr wirkt.

Auf einem weiter entfernt liegenden Gebiet der Technik ist es durch die US-A 4 424 883 bekanntgeworden, den Kopf eines pneumatischen Werkzeuges, insbesondere eines Bolzenschießgerätes, mit einem Schalldämpfer-Gehäuse zu versehen. Schließlich ist es aus der CA-A 1 155 400 bekannt, auslaßseitig eines Kühlmittel-Kompressors einen in drei Kammern unterteilten Behälter anzuordnen, wobei in der mittleren Behälterkammer eine filternde und dämpfende Materialschicht eingelagert ist, durch die. das aus dem Kompressor abströmende Kältemittel geleitet wird, um im Kühlmittel enthaltende Ölbestandteile herauszufiltern; gleichzeitig dämpft diese Schicht den vom Kompressor erzeugten Lärm. In beiden Fällen wird jedoch kein axialer Strömungsdurchfluß erreicht, und sowohl die in das auf das Bolzenschießgerät aufgesetzte Schalldämpfer-Gehäuse geleitete Druckluft als auch das in das Filter- und Dämpfungsgehäuse einströmende Kältemittel des Kompressors wird zumindest einmal radial umgelenkt, wobei insbesondere die Druckluft des Bolzenschießgerätes radial nach außen in die Atmosphäre gelangt. Bei beiden Geräten spielt das Problem des axialen Zu- bzw. Abführens sowohl von Druckluft als auch von Abluft beim Einsatz eines Schalldämpfer- und Filtergehäuses keine Rolle.

Der Erfindung liegt die Aufgabe zugrunde, ein Rammbohrgerät zu schaffen, das einen Teil der den Betrieb solcher Druckluftgeräte begleitenden Beeinträchtigungen der Umwelt vermindert.

Diese Aufgabe wird bei einem Rammbohrgerät der eingangs genannten Art erfindungsgemäß dadurch gelöst, daß ein im Abluftstrom angeordneter luftdurchlässiger Hohlzylinder einen zylindrischen, von einer schalldämpfenden und/oder einer ölabscheidenden Füllung umhüllten Durchlaß für die Druckluft und in seinen Stirnseiten einander gegenüberliegende, die Abluft koaxial zu dem zentrischen Durchlaß und im Gegenstrom zu der zugeführten Druckluft axial durch die Füllung leitende Abluft-Einlaßlöcher und Abluft-Auslaßlöcher aufweist. Die Luftströme können den Hohlzylinder ohne Umlenkung axial durchströmen, so daß sich ein lediglich durch die Füllung geringfügig gedämpfter, aber ansonsten ungehinderter Luftdurchtritt ergibt.

Wenn der Hohlzylinder einen zentrischen Durchlass aufweist, läßt er sich über die Druckluftleitung des Rammbohrgerätes ziehen; er kann auch ein konzentrisches Rohrstück beispielsweise mit überstehenden Gewinden zum Verschrauben mit zwei Teilstücken der Druckluftleitung aufweisen. Der Hohlzylinder füllt dann in etwa den freien Ringraum zwischen der Druckluftleitung und der Wandung des von dem Rammbohrgerät geschaffenen Erdkanals aus, so daß im wesentlichen die gesamte Abluft konditioniert wird.

Des weiteren kann der Hohlzylinder auch an mindestens einer Stirnseite einen Seilanschluß besitzen, um zwischen dem rückwärtigen Ende des Rammbohrgeräts und dem Hohlzylinder und/oder dem Hohlzylinder und einem Nachziehrohr ein Seil spannen zu können,

Der Filter läßt sich auch direkt am rückwärtigen Ende des Rammbohrgeräts oder aber im Abstand in einem vom Gerät nachgezogenen Leitungsrohr anordnen, da sein Außendurchmesser dem Aussendurchmesser des Druckluftgeräts angepaßt ist. In jedem Fall ist gewährleistet, daß praktisch keine Abluft nach außen dringt, ohne den Filter passiert zu haben.

Die Erfindung wird nachfolgend anhand eines in der Zeichnung dargestellten Ausführungsbeispiels des näheren erläutert, In der Zeichnung zeigen:
Fig. 1 einen erfindungsgemäßen Filter im Längsschnitt,
Fig. 2 eine Vorderansicht des Filters gemäß Fig.1,
Fig. 3 einen mit einem Rammbohrgerät verbundenen Filter gemäß Fig. 1,
Fig. 4 einen im Eingang eines Erdkanals angeordneten Filter gemäß Fig. 1 und
Fig. 5 einen in einem Nachziehrohr angeordneten Filter gemäß Fig. 1.

Der Filter 1 besteht aus einem Hohlzylinder 2, dessen Stirnseiten 3, 4 jeweils eine zentrische kreisförmige Öffnung 5 für ein konzentrisch zum Zylinder 2 angeordnetes Rohrstück 6 kleineren Durchmessers und geringfügig größerer Länge zum Durchziehen einer Druckluftleitung 10 sowie weitere mit ihren Mittelpunkten konzentrisch zur Öffnung 5 angeordneten Löchern 7, 8 aufweisen. In dem Zylinder 2 befinden sich Filtermaterialien 9, 11 zum Filtern und Schalldämmen des Abluftstroms.

Weist das Rohrstück an seinen überstehenden Teilen eine Schlauchkupplung, beispielsweise ein Gewinde, auf, läßt sich der Filter auch zwischen zwei Teilstücken der Druckluftleitung 10 anordnen, er wandert dann mit der Druckluftleitung entsprechend dem Gerätevortrieb.

Wenn der Filter 1 bei einem pneumatisch betriebenen Rammbohrgerät 12 so angeordnet wird, daß die Druckluft in Richtung des Pfeils 14 zum Rammbohrgerät 12 gelangt, dann dringt die Abluft durch die Löcher 7 der Stirnseite 3 in die schalldämpfende Füllung 9 und anschließend in die ölabscheidende Füllung 11 und tritt schließlich aus den Löchern 8 der Stirnseite 5 aus.

Die Fig. 3 bis 5 zeigen verschiedene Anordnungsmöglichkeiten für den Filter 1; er läßt sich direkt am rückwärtigen Ende des Rammbohrgerätes 12 (Fig. 3), am Anfang des vom Rammbohrgerät 12 erstellten Erdkanals 13 (Fig. 4) oder in einem vom Rammbohrgerät 12 nachgezogenen Schutzrohr 15 (Fig. 5) anordnen. Ist das Rammbohrgerät 12 mit einer Steuerleitung 16 und einem Nachziehseil 17 versehen, weist der Hohlzylinder vorzugsweise einen entsprechenden, in der Zeichnung nicht dargestellten, achsparallelen Durchlass auf. Das Nachziehseil kann aber auch direkt am Hohlzylinder befestigt sein.

Sein Außendurchmesser entspricht dem des Rammbohrgeräts oder dem des Schutzrohrs, so daß praktisch keine Abluft ungefiltert entweichen kann.

Es hat sich gezeigt, daß der erfindungsgemäße Filter bei Rammbohrgeräten den Schallpegel der Abluft von 100 dBA wesentlich verringert und Öl zu einem hohen Prozentsatz aus der Abluft entfernt. Dies ist von besonderer Bedeutung, weil Rammbohrgeräte der in Rede stehenden Art zumeist in dicht besiedelten und/oder verkehrsreichen Gebieten zum grabenlosen Verlegen von Versorgungsleitungen eingesetzt werden.

## Patentansprüche

1. Pneumatisches Rammbohrgerät, bei dem ein axial hin- und herbewegter, von einer am Gehäuse befestigten Druckluftleitung mit Luft versorgter Kolben seine Schlagenergie an das Gehäuse und/oder dessen Schlagspitze abgibt, dadurch gekennzeichnet, daß ein im Abluftstrom angeordneter luftdurchlässiger Hohlzylinder (2) einen zylindrischen, von einer schalldämpfenden und/oder einer ölabscheidenden Füllung (9, 11) umhüllten Durchlaßkammer (6) für die Druckluft und in seinen Stirnseiten (3, 4) einander gegenüberliegende, die Abluft koaxial zu dem zentrischen Durchlaß und im Gegenstrom zu der zugeführten Druckluft axial durch die Füllung (9, 11) leitende Abluft-Einlaßlöcher (7) und Abluft- Auslaßlöcher (8) aufweist.

2. Rammbohrgerät nach Anspruch 1, dadurch gekennzeichnet, daß der Hohlzylinder (2) ein konzentrisches Rohrstück (6) aufweist.

3. Rammbohrgerät nach Anspruch 1 oder 2, dadurch gekennzeichnet, daß der Hohlzylinder (2) am rückwärtigen Ende des Gerätes (12) angeordnet ist.

4. Rammbohrgerät nach einem oder mehreren der Ansprüche 1 bis 3, dadurch gekennzeichnet, daß mindestens eine Stirnfläche des Hohlzylinders (2) mit einem Seilanschluß-versehen ist.

5. Rammbohrgerät nach Anspruch 1 oder 2, dadurch gekennzeichnet, daß der Hohlzylinder (2) in dem vom Gerät (12) geschaffenen Erdkanal (13) angeordnet ist.

6. Rammbohrgerät nach Anspruch 1 oder 2, dadurch gekennzeichnet, daß der Hohlzylinder (2) in einem Nachziehrohr angeordnet ist,

## Claims

1. A pneumatic ram boring machine in which an axially reciprocating piston supplied with air from a compressed air line fixed to the housing imparts its impact energy to the housing and/or the striking tip thereof, characterised in that an air-permeable hollow cylinder (2) arranged in the outgoing air stream has a cylindrical chamber (6) for passage of the compressed air, surrounded by a noise-damping and/or oil-separating packing (9, 11), and has in its ends (3, 4) exhaust inlet holes (7) and exhaust outlet holes (8) arranged opposite one another to conduct the exhaust air axially through the packing (9, 11) coaxially to the central passage and in counter-current to the compressed air supplied.

2. A ram boring machine according to claim 1, characterised in that the hollow cylinder (2) has a concentric pipe section (6).

3. A ram boring machine according to claim 1 or claim 2, characterised in that the hollow cylinder (2) is arranged at the rear end of the machine (12).

4. A ram boring machine according to any one or more of claims 1 to 3, characterised in that at least one of the ends of the hollow cylinder (2) is provided with a cable connection.

5. A ram boring machine according to claim 1 or claim 2, characterised in that the hollow cylinder (2) is arranged in the tunnel (13) made by the machine (12).

6. A ram boring machine according to claim 1 or claim 2, characterised in that the hollow cylinder (2) is arranged in a follower pipe.

## Revendications

1. Appareil pneumatique de forage par chocs dans lequel un piston animé d'un mouvement de va-et-vient dans le sens axial et alimenté en air par une conduite d'air comprimé fixée à l'enveloppe cède son énergie de choc à l'enveloppe et/ou à sa pointe de choc, caractérisé en ce qu'un cylindre creux (2) permettant le passage d'air et placé dans le courant d'air d'évacuation comporte une chambre de passage cylindrique (6) pour le passage de l'air comprimé entourée par des matières de remplissage (9, 11) assurant l'atténuation du bruit et/ou l'élimination de l'huile et, dans ces côtés frontaux (3, 4), des orifices d'entrée (7) et de sortie (8) de l'air d'évacuation qui sont situés en face les uns des autres et font passer l'air d'évacuation à travers les matières de remplissage, dans le sens axial, coaxialement à l'ouverture de passage centrale et à contre-courant de l'air comprimé qui arrive.

2. Appareil de forage par chocs selon la revendication 1, caractérisé en ce que le cylindre creux (2) comporte un élément de tube concentrique.

3. Appareil de forage par chocs selon l'une des revendication 1 ou 2, caractérisé en ce que le cylindre creux (2) est placé à l'extrémité arrière de l'appareil (12).

4. Appareil de forage par chocs selon une ou plusieurs des revendications 1 à 3, caractérisé en ce que l'une au moins des surfaces frontales du cylindre creux (2) comporte une liaison par câble.

5. Appareil de forage par chocs selon l'une des revendications 1 ou 2, caractérisé en ce que le cylindre creux (2) est placé dans la galerie souterraine (13) creusée par l'appareil (12).

6. Appareil de forage par chocs selon l'une des revendications 1 ou 2, caractérisé en ce que le cylindre creux (2) est placé dans un tube entraîné.
